# EUROPÄISCHE PATENTSCHRIFT

(11) **EP 2 400 104 B1**
(45) Veröffentlichungstag und Bekanntmachung des Hinweises auf die Patenterteilung: **06.10.2021**
(21) Anmeldenummer: 11169153.1
(22) Anmeldetag: 08.06.2011
(51) Int. Cl.: E05F 15/632, E05F 15/72, E06B 5/16

(54) **Brandschutzschiebetür und Betriebsverfahren hierfür**
Fire-retardant sliding door and method for operating same
Porte coulissante anti-feu et procédé de fonctionnement associé

(30) Priorität: 23.06.2010 DE 102010024755
(43) Veröffentlichungstag der Anmeldung: 28.12.2011
(73) Patentinhaber: Hörmann KG Eckelhausen, 66625 Nohfelden / Eckelhausen (DE)
(72) Erfinder: Beier, Peter, 66625 Nohfelden (DE)
(74) Vertreter: Kastel, Stefan

(56) Entgegenhaltungen:
- DE-A1- 19 641 592
- FR-A1- 2 619 153
- None

## Beschreibung

Die Erfindung betrifft eine Brandschutzschiebetür mit wenigstens einem Schiebetürflügel in Brandschutzausbildung, einer Schiebetürführung in Brandschutzausbildung, innerhalb der der Schiebetürflügel zwischen einer Öffnungsstellung und einer Schließstellung in einer im Wesentlichen horizontalen Richtung verschiebbar ist, wobei die Brandschutztür bei in Schließstellung befindlichem Schiebetürflügel einer einseitigen Brandbeaufschlagung für eine vorbestimmte Zeitdauer Stand hält, einem an eine Netzstromversorgung anschließbaren Türantrieb zum Antreiben der Türbewegung in Öffnungs- und Schließrichtung sowie einer Normalbetätigungseinrichtung zum automatischen Betätigen des Türantriebs im Normalbetrieb. Weiter betrifft die Erfindung ein Verfahren zum Betreiben einer solchen Brandschutzschiebetür, die wenigstens einen Brandschutzschiebetürflügel hat, der durch einen Türantrieb zwischen einer Schließstellung, in der die Brandschutzschiebetür einer einseitigen Brandbeaufschlagung für eine vorbestimmte Zeitdauer Stand hält, und einer Öffnungsstellung in einer im Wesentlichen horizontalen Richtung verschiebbar angetrieben ist mit den Schritten:
a) automatisches Ansteuern des Türantriebs durch eine Normalbetätigungseinrichtung zum normalen Öffnen und Schließen des Schiebetürflügels durch den über eine Netzstromversorgung mit Energie versorgtem Türantrieb im Normalbetrieb und
b) Auslösen eines Störfallbetriebs zumindest im Brandfall und bei Netzstromausfall.

Eine solche Brandschutzschiebetür sowie ein solches Betriebsverfahren sind aus der Broschüre "Feuer- und Rauchschutzabschlüsse" der Hörmann KG Verkaufsgesellschaft, mit dem Druckvermerk "S.03.08/D.03.08/HF xxxxx/G. xx" bekannt. Diese Firmendruckschrift wurde in gedruckter Form sowie im Internet kurz nach Drucklegung im März 2008 öffentlich verteilt.

Auf den Seiten 8 und 9 sowie den Seiten 30 bis 33 wird eine Brandschutzschiebetür mit der Bezeichnung "T30 Aluminium-Automatik-Schiebetür" gezeigt und in Einzelheiten erläutert. Diese Aluminium-Automatik-Schiebetür erfüllt die Brandschutzaufforderungen "T30", ist demnach eine Brandschutztür, die einer einseitigen Brandbeaufschlagung mindestens 30 Minuten Stand hält. Sie ist in einflügeliger oder zweiflügeliger Form mit einer Verschiebung vor einer Wand oder auch mit Seitenteilen erhältlich. Der Schiebetürflügel weist einen Türflügelrahmen aus Aluminium-Profilen in Brandschutzausbildung auf, in dem eine Brandschutzscheibe eingesetzt ist, die einer einseitigen Brandbeaufschlagung für mindestens 30 Minuten Stand hält. Solche Brandschutzscheiben bestehen aus mehreren Glasschichten mit Brandschutzmaterialien dazwischen, die sicherstellen, dass im Brandfall weder Heißgase noch zu hohe Temperaturen über die Scheibe übertragen werden. Aufgrund des entsprechenden aufwändigen Aufbaus sind solche Brandschutzscheiben außerordentlich schwer. Außerdem muss die Brandschutztür im Brandfall erhebliche durch die unterschiedlichen Temperaturen und die entsprechenden Ausdehnungen bedingte Kräfte aushalten.

Selbstverständlich muss außerdem sichergestellt werden, dass im Brandfall die Brandschutzschiebetür sicher schließt und so ihre Brandschutzfunktion erfüllt.

Im Normalbetrieb sind als Betriebsarten/-funktionen bei dieser bekannten Brandschutzschiebetür nachfolgende Betriebszustände an einem Display-Programmschalter einstellbar:
- Automatikbetrieb (voller oder reduzierter Öffnungsbereich einstellbar)
- daueroffen
- Ladenschluss (Eingang "Kontakt außen" ohne Funktion)
- Nacht

Die Ansteuerung des Türantriebs erfolgt über einen Radarbewegungsmelder oder über andere Kontaktgeber wie Infrarotmelder, Taster usw.

Eine Absicherung von Gefahrenstellen bei Öffnungs- oder Schließbewegungen erfolgt durch Einhaltung der Scher- und Quetschkantenabstände und durch eine Schließkraftbegrenzung. Der Antrieb öffnet und schließt selbständig und ist mit einer Feststell- und Auslösevorrichtung ausgestattet.

Im Brandfall wird dagegen folgender Betrieb durchgeführt. Nach einem Brandalarm und/oder nach Ausfall der Netz-Versorgungsspannung schließt die Tür zwangsweise durch ein ummanteltes Gummiseil, das bei jeder Öffnungsbewegung gespannt wird.

Das gesicherte Schließen im Brandfall erfolgt demnach durch vorgespeicherte mechanische Energie.

Die Automatik-Schiebetüren zeichnen sich durch eine hohe Laufruhe beim Öffnen und Schließen, durch eine schnelle Freigabe des Durchgangs, durch eine völlige Nutzbarkeit der kompletten Fläche vor und hinter der Tür, durch das Fehlen eines störenden Türflügels im Durchgang, durch ein komfortables automatisches Öffnen der Schiebetür, durch die fehlende Notwendigkeit von Türstoppern und durch das Fehlen sichtbarer Beschläge wie Bänder, Drücker, Obentürschließer sowie durch eine behindertengerechte Ausführung aus.

Solche Automatik-Schiebetüren haben daher wesentliche Vorteile gegenüber Drehtüren mit Antrieb, die aufwändig automatisiert werden müssen, einen hohen Geräuschpegel durch den Antrieb aufweisen, einen nicht nutzbaren Schwenkbereich vor der Tür bedingen, eine Behinderung durch den ausschwingenden Türflügel im Durchgangsbereich bedingen, eine mögliche Stolpergefahr durch Türstopper zur Folge haben und die nicht für stark frequentierte Durchgänge geeignet sind.

Insbesondere ist die Schiebetür für Verglasungen geeignet, denn sie können mit besonders schmalen Profilen geschaffen werden, die eine größtmögliche Transparenz schaffen. Daher hat sich diese Automatik-Schiebetür mit Brandschutzfunktion auf dem Markt bewährt und hat einen hohen Verkaufserfolg.

Ein Problem bei dieser Bauart, die möglichst beibehalten werden soll, besteht darin, dass sich diese Brandschutzschiebetüren nicht für Flucht- und Rettungswege eignen.

Eine Brandschutzschiebetür, die sich für Flucht- und Rettungswege eignet, ist aus der DE 197 53 132 A1 bekannt, welche den derzeitigen Stand der Technik für Brandschutzschiebetüren, die auch für Flucht- und Rettungswege geeignet sind, wiedergibt.

Diese bekannte Brandschutzschiebetür weist einen im Normalbetrieb verschiebbaren Schiebetürflügel auf. Weiter weist die Brandschutzschiebetür Drehtürbeschläge auf, mit denen der Schiebetürflügel zusätzlich zu seiner Verschiebefunktion im geschlossenen Zustand wie eine Drehflügeltür um eine vertikale Achse schwenkbar geöffnet werden kann. Diese Brandschutzschiebetür-Bauart ist zwar für Flucht- und Rettungswege grundsätzlich zulassungsfähig; hat aber einige gravierende Nachteile.

Grundsätzlich gibt es bei Brandschutztüren mit Fluchttürfunktion das Problem von sich teils widersprechenden Anforderungen. Im Brandfall muss die Tür zuverlässig geschlossen werden, damit sie ihre Brandschutzfunktion erfüllen kann. Andererseits muss eine Fluchttür für Fluchtmöglichkeiten und im Panikfall sicher und einfach geöffnet werden können.

Brandschutztüren werden zum Teil als Feststellanlagen ausgebildet. In diesem Fall kann der Türflügel offen stehen und in der Offenstellung festgehalten werden. Bei Brandalarm und im Falle eines Ausfalles der Netzstromversorgung muss diese Feststellung jedoch gelöst werden und der Türflügel sicher in die Schließposition gefahren werden, was automatisch zu erfolgen hat. Hierzu werden üblicherweise mechanische Energiespeicher wie der oben genannte Gummizug eingesetzt.

Gemäß den Richtlinien für Feststellanlagen ist die oben erläuterte Brandschutzschiebetür der Firma Hörmann KG zum jetzigen Zeitpunkt als Feststellanlage deklariert. Laut den Richtlinien für Feststellanlagen muss das Schließmittel den offenstehenden Abschluss im Auslösefall selbsttätig schließen. Die Schließung muss aus jeder Lage erfolgen. Dies geschieht dadurch, dass im Auslösefall der Antrieb abgeschaltet wird und die Flügel über ein vorgespanntes Gummiseil zusammengezogen werden. Es heißt weiter, dass der einmal eingeleitete Schließvorgang nur zum Zweck des Personenschutzes unterbrochen werden darf. In der Richtlinie für automatische Schiebetüren in Rettungswegen, die für die Ausbildung von Schiebetüren mit Flucht-/Panikfunktion zu beachten wäre, heißt es dagegen, dass bei Schiebetüren mit Drehflügeln der Antrieb abschalten und die Tür unverzüglich zum Stillstand kommen muss, sobald der Drehflügel betätigt wird. Die Flügel dürfen anschließend noch von Hand betätigt werden.

Hierdurch ergibt sich das Problem, dass die nur durch das Gummiseil zufahrenden Flügel im Panikfall gestoppt werden müssen (in jeder Schließlage!). Bevor der Drehflügel ausgelöst werden kann, müsste der Rahmenstab in irgendeiner Weise verankert werden, um ein Ausweichen zu verhindern. Anschließend kann der Drehflügel öffnen, der sich aber aufgrund der Brandschutzfunktion wieder selbständig schließen muss. Daraufhin muss der Rahmenstab wieder entriegelt werden, damit das Gummiseil die Schiebeflügel weiter zusammenziehen kann. Dieser Vorgang müsste zusätzlich, während des Schließvorgangs, beliebig oft wiederholbar sein, was technisch kaum zu realisieren ist.

Aus der DE 196 41 562 A1 ist ein automatischer Türantrieb mit Batteriestromquelle für eine Schiebetüranlage bekannt. Die Schiebetüranlage ist mit einem Brandmelder versehen, auf dessen Signal hin ein Notfallbetrieb eingeleitet wird. Welcher Notfallbetrieb eingeleitet wird, hängt von dem Ort ab, wo die Schiebetür eingesetzt werden soll. Ist die Schiebetür in einem Fluchtweg vorzusehen, wird im Notfallbetrieb ein Öffnen der Tür durchgeführt, um eine Flucht zu ermöglichen. Ist die Tür zum Brandschutz vorgesehen, wird im Brandfall eine Schließung durchgeführt, um die Brandschutzfunktion zu erfüllen. Die bekannte Schiebetür funktioniert somit entweder als Brandschutztür oder als Fluchttür; eine gemeinsame Funktion ist nicht offenbart.

Die Brandschutzschiebetüren, die eine Panikfunktion über zusätzliche Drehflügeltüren zur Verfügung stellen, sind außerordentlich aufwändig im konstruktiven Aufbau, da zusätzlich zu der Schiebetürführung noch die Drehtürbeschläge hinzukommen müssen und aufwändig brandschutztechnisch abgedichtet werden müssen. Die Brandschutzschiebetür muss außerdem im Brandfall die erheblichen Kräfte aushalten, weswegen bei zusätzlichen Drehflügelbeschlägen eine untere Führung unumgänglich ist. Andererseits dürfen Fluchtwege aber auch keine Türschwellen aufweisen, so dass eine untere Führung nur äußerst schwierig zu realisieren ist.

Aufgrund der Drehflügelbeschläge sind außerdem breite und großvolumige Profile notwendig, was optisch in vielen Fällen inakzeptabel ist.

Aus diesem Grunde wird häufig für Fluchttür- oder Rettungswege zusätzlich zu einer Schiebetür zum Schaffen eines Rettungsweges noch irgendwo anders eine normale Brandschutzdrehflügeltür zur Verfügung gestellt.

Aufgabe der Erfindung ist es, eine Brandschutzschiebetür der eingangs genannten Art bei Beibehaltung der Optik mit schmalen Profilen derart auszugestalten, dass sie auch für Flucht- und Rettungswege geeignet ist.

Diese Aufgabe wird durch eine Brandschutzschiebetür mit den Merkmalen des beigefügten Anspruches 1 und ein Betriebsverfahren zum Betreiben einer Brandschutztür mit den Schritten des beigefügten Anspruches 9 gelöst.

Vorteilhafte Ausgestaltungen der Erfindung sind Gegenstand der Unteransprüche. Die Erfindung schafft eine Brandschutzschiebetür mit wenigstens einem Schiebetürflügel in Brandschutzausbildung, einer Schiebetürführung in Brandschutzausbildung, innerhalb der der Schiebetürflügel zwischen einer Öffnungsstellung und einer Schließstellung in einer im Wesentlichen horizontalen Richtung verschiebbar ist, wobei die Brandschutzschiebetür bei in Schließstellung befindlichem Schiebetürflügel einer einseitigen Brandbeaufschlagung für eine vorbestimmte Zeitdauer Stand hält, einem an eine Netzstromversorgung anschließbaren Türantrieb zum Antreiben der Türbewegung in Öffnungs- und Schließrichtung, einer Normalbetätigungseinrichtung zum automatischen Betätigen des Türantriebs im Normalbetrieb, einer Energiespeichereinrichtung zur Speicherung elektrischer Energie für den Türantrieb, um diesen auch im Brandfall oder im Falle eines Netzstromausfalls mit Energie zu versorgen, einer Brandschutzfunktionseinrichtung, die derart ausgebildet ist, dass sie im Brandfall und im Falle eines Netzstromausfalls automatisch einen Störfallbetrieb einleitet, indem der Türantrieb derart gesteuert ist, dass er den Schiebetürflügel in die Schließstellung bewegt und in der Schließstellung hält, und einer Fluchttürfunktionsbetätigungseinrichtung, mittels der eine Person den Türantrieb während des Störfallbetriebs betätigen kann, um aus der durch die Brandschutzfunktionseinrichtung initiierten Schließstellung heraus einen Öffnungs- und Schließzyklus des Schiebetürflügels durchzuführen.

Demnach wird im Störfallbetrieb, der bei Brandalarm oder Ausfall der Netzstromversorgung eingeleitet wird, der Schiebetürflügel durch den Türantrieb in die Schließstellung bewegt und dort in der Schließstellung gehalten. Damit der Türantrieb die entsprechende Funktion auch bei Ausfall der Netzstromversorgungsspannung ausführen kann, ist eine Energiespeichereinrichtung zur Speicherung elektrischer Energie für den Türantrieb vorgesehen. Dies kann beispielsweise ein Akkumulator sein, der im Normalbetrieb durch die Netzstromversorgungsspannung entsprechend aufgeladen wird.

Bei einer bevorzugten Ausgestaltung ist vorgesehen, die komplette Schiebetüranlage im Störfall vom Netz zu trennen und nur über den Energiespeicher, beispielsweise über einen Batteriestrom, zu betreiben. Für den Bedarfsfall lassen sich die Schiebetüren vom Normalantrieb über die Netzstromversorgung entkoppeln, damit keine Fehler vom Antrieb auf die Schiebeflügel übertragen werden. Das sichere und fehlerfreie Zufahren kann ein externes Akkupaket übernehmen. Die Anzahl der Öffnungen und Schließungen für den Gefahrenfall, die über dieses Akkupaket zu bewerkstelligen sind, können entsprechend festgelegt werden, so dass dann das Akkupaket entsprechend auszulegen ist.

Zur Zeit gehen die Fachgremien von mindestens 5 Zyklen aus, die bei Fluchttüren im Störfall noch durchgeführt werden können sollen. Dies ist über ein zusätzliches Akkupaket überhaupt kein Problem; Optimierungen können bei der Schiebetürflügelmasse sowie bei der Konstruktion der Schiebetürführung zum Erhalt eines besonderen Leichtlaufes erreicht werden. Z.B. eignet sich die von der Hörmann KG entwickelte und gemäß dem eingangs erwähnten Prospekt angebotene Brandschutzschiebetürkonstruktion aufgrund des leichten Laufes und den schlanken Profilen und der dadurch bedingten für Brandschutztüren relativ kleinen Masse hervorragend für diese Funktion.

Bei einem Stromausfall könnte das Akkupaket die Schiebetür zufahren oder die flüchtenden Personen durchlassen.

In einer Ausführungsform, die nicht zur Erfindung gehört, ist durch den zusätzlichen Energiespeicher beispielsweise denkbar, dass die komplette Sensorik der Brandschutzschiebetüranlage weiterhin auch im Störfall funktioniert. Würde sich eine flüchtende Person der Tür nähern, würde dies durch die Näherungssensoren entsprechend erkannt werden, so dass der Türantrieb entgegen des Befehls des Zuhaltens durch die Brandschutzfunktionseinrichtung einen Öffnungs- und Schließvorgang durchführt. Damit keine fehlerhafte Auslösung z.B. durch Rauch oder Heißgase erfolgt, könnte hier z.B. mit Schaltmatten oder mit modifizierter Betriebsweise von Radarsensoren oder speziellen Radarsensoren gearbeitet werden. Bei dieser möglichen Ausführung bleibt jedoch die Frage, ob flüchtende Personen die Brandschutzschiebetür auch als Fluchttür erkennen können und ob fehlerhafte Öffnungen (nicht durch Personen indiziert) ausgeschlossen werden können.

Daher ist eine Ausführungsform besonders bevorzugt, bei der die Fluchttürfunktionsbetätigungseinrichtung wenigstens ein manuell betätigbares Betätigungselement auf wenigstens einer Breitseite, vorzugsweise auf beiden Breitseiten, des Schiebetürflügels aufweist. Das Betätigungselement kann beispielsweise einen Drucktaster oder einen Druckknopf aufweisen. Drehtüren mit Drücker sind allgemein bekannt und werden auch von sich in Panik befindlichen Personen in der Regel auch ohne nähere Vorkenntnisse richtig bedient. Das Betätigungselement wird vorzugsweise an der gleichen Stelle wie die üblichen Drücker oder Griffe bei Drehtüren angeordnet. Bei einer Ausbildung als Drucktaster oder Druckknopf ist es auch leicht und intuitiv zu bedienen. Durch Betätigung dieses Betätigungselements lässt sich dann der Öffnungs-Schließzyklus durchführen. Um die Betriebssicherheit der Fluchttürfunktion im Störfall zu erhöhen, ist gemäß der Erfindung demnach vorgesehen, dass die Fluchttürfunktionsbetätigungseinrichtung gesondert von der Normalbetätigungseinrichtung ausgeführt ist, so dass eine Person den Türantrieb gesondert von der Normalbetätigungseinrichtung im Störfallbetrieb betätigen kann. Dies kann beispielsweise durch den zusätzlichen Drucktaster oder das zusätzliche Betätigungselement geschehen. Besonders bevorzugt ist, wenn zusätzlich zu Sensoren für den Normalbetrieb noch weitere Sensoren für den Störfallbetrieb vorgesehen sind, so dass eine Redundanz für die Sensoren besteht. Die Sensoren zum Erfassen einer sich nähernden flüchtenden Person könnten beispielsweise dem Betätigungselement zum manuellen Betätigen vorgeschaltet sein, so dass die Person dieses Betätigungselement erst beim Ausfall der Sensorik bedienen müsste.

Durch entsprechend modifizierte Sensoren kann man erreichen, dass Personen und Rauchentwicklung getrennt voneinander sicher differenziert und erkannt werden können. Beispielsweise werden durch eine selektiv ansprechende Radartechnik Fehler durch fehlerhafte Erkennung vermieden. Die Brandschutztür bleibt im Störfall auch zu, wenn sich auf der Brandseite Rauch entwickelt und entsprechende Wärmebewegungen verursacht. Andererseits wird durch Nutzung von für die Bewegung von Personen typischen Erkennungsmustern eine Person sicher erkannt und der Öffnungs- und Schließzyklus durchgeführt.

Es ist allerdings zu erwarten, dass ab einer bestimmten Temperatur nicht mehr mit flüchtenden Personen zu rechnen ist. In einem solchen Falle wäre davon auszugehen, dass eine Näherung einer sich flüchtenden Person als Fehler zu erkennen wäre. Demnach kann ein Temperatursensor vorgesehen sein, der die Umgebungstemperatur misst und sicherstellt, dass ab einer bestimmten Schalttemperatur (z.B. 150° C) eine durch Sensorik erkannte Öffnungs- und Schließbewegung ausgeschaltet ist. Somit wird sichergestellt, dass deutlich vor Entzündtemperatur oder Feuergefahr die Tür in jedem Fall zu ist. Die Temperaturschwelle könnte einstellbar geregelt werden, könnte demnach bestimmt werden. Auch könnte ein Zeitmoment eingeschaltet werden, so dass die Schalttemperatur für eine bestimmte Zeitdauer hinweg erkannt werden muss. Es könnte bei dieser Vorgehensweise vorgesehen sein, dass dennoch das Betätigungselement aktiv bleibt, so dass eine sich dennoch nähernde flüchtende Person immer noch eine Öffnungsbewegung einleiten könnte.

Der zusätzliche Energiespeicher könnte in dem Türantrieb mit installiert werden. Dieser zusätzliche Energiespeicher ist insbesondere dazu vorgesehen, im Brandfall die Schließung der Tür zu übernehmen. Durch einen zusätzlichen Energiespeicher wäre eine wesentlich sicherere und kontrolliertere Schließung möglich, da Parameter entsprechend vordefiniert werden können und auch die üblichen Sicherheitsmaßnahmen für den Türantrieb, der Verletzungen durch sich schließende Türen vermeiden soll, weiterhin aktiv bleiben kann. Dadurch würde die Sicherheit des Systems weiter erhöht.

Schiebetüren haben gegenüber Drehtüren folgende Vorteile:
Bei der Schiebetür stehen keine Flügel in den Raum, die entsprechenden Platz benötigen. Dies ist insbesondere bei hochfrequentierten Gebäuden wie z.B. Krankenhäusern wichtig und gewollt.

Besonders bevorzugt ist eine Glasausführung mit von der Ansichtsseite her schmalen Profilen. Aufgrund einer schmalen Flügelkonstruktion können große Glasflächen mit der Schiebetür realisiert werden, was für eine bessere Durchsicht und damit mehr Sicherheit sorgt. Eine Schiebetür ist wartungsfreundlicher als eine Brandschutztür mit zusätzlichem Drehtürbeschlag. Insbesondere ist die Mechanik unanfälliger, da die aufzunehmenden Kräfte wesentlich geringer sind. Es gibt z.B. keine Bänder, die aufgrund der im Brandschutz hohen Flügelgewichte große Momente übertragen müssen.

Bei Dauerfunktionsprüfungen wurden mit der Brandschutzschiebetür der eingangs genannten Art über 1,5 Millionen Zyklen absolviert, ohne dass größere Abnutzungserscheinungen festzustellen waren. Diese Bauart kommt also letztendlich dem sicheren Betrieb der Türanlage und somit dem Brandschutz entgegen. Außerdem hat eine Brandschutzschiebetür offensichtlich einen ästhetisch höheren Stellenwert als eine Drehtür.

Die erfindungsgemäß vorgeschlagene Lösung ist von der Mechanik her eine besonders einfache und vor allem sichere Lösung. Je einfacher die Konstruktion ist, desto weniger Fehlerquellen sind vorhanden.

Bei einer besonders bevorzugten Ausführungsform der Erfindung wird die Brandschutzschiebetür bei Netzausfall bzw. bei Brandalarm über den elektrischen Energiespeicher - beispielsweise einen Akkumulator - weiterhin elektrisch betrieben, und der oder die Schiebetürflügel fahren in die Geschlossen-Lage. Dadurch ist zunächst der Brandschutz gewährleistet. Die bei der Normalbetriebsfunktion wirksame Sensorik zur Erfassung von sich nähernden Personen und/oder Gegenständen würde nicht komplett (wie in der DIN 18095 gefordert) abgeschaltet, abgeschaltet würden allerdings z.B. Infrarot-Lichtvorhänge, die die Gefahr einer Auslösung durch Rauch bedingen. Zusätzlich sind Radarmelder vorgesehen, die auch im Normalbetrieb aktiv sein können und auch im Störfall weiterhin aktiviert bleiben. Diese Radarmelder sind so ausgelegt, dass sie nur auf sich bewegende Körper ansprechen, so dass eine Auslösung durch Rauch oder herabfallende Bauteile nicht möglich ist. Flüchtende Personen würden aber weiterhin erkannt.

Dadurch könnte die Tür den Fluchtweg frei geben, um anschließend wieder in die Geschlossen-Lage zu fahren. Damit die flüchtenden Personen keiner Gefährdung durch den oder die zufahrenden Schiebetürflügel ausgesetzt sind, kann hier im Störfall mit einer reduzierten Schließgeschwindigkeit gearbeitet werden.

Um die Funktion des Türantriebs auch im Störfall zu gewährleisten, kann die gesamte Türantriebsanlage redundant ausgeführt werden. Durch Dopplung der Bauteile und deren permanente Selbstüberwachung würde so ein Höchstmaß an Sicherheit erreicht.

Bei einer bevorzugten Ausgestaltung der Brandschutzschiebetür liegt die Priorität auf dem Brandschutz; d.h. die Brandschutzschiebetür ist derart ausgelegt, dass die Tür im Störfall immer schließt. Die Stromversorgung bei Netzausfall oder Brandalarm wird über den Akku geregelt. Flüchtende Personen können über ein Betätigungselement, insbesondere über einen angebrachten Nottaster, die Tür öffnen. Nach der Öffnung fährt die Tür wieder in die Geschlossen-Lage.

Von besonderem Vorteil ist, wenn - wie bei einer vorteilhaften Ausgestaltung vorgesehen - der Türantrieb die Zuhaltekraft liefert. Diese Zuhaltekraft könnte definiert eingestellt werden, so dass die Tür auch manuell geöffnet werden kann. Zur Erleichterung der manuellen Öffnung können beispielsweise Griffe oder Griffschalen vorgesehen sein. Beispielsweise könnte der Ladezustand des Energiespeichers bei über eine Schaltschwelle hinweg absinkendem Ladezustand der Türantrieb derart geschaltet werden, dass eine automatische Öffnungsbewegung nicht mehr durchgeführt wird. In diesem Zustand könne die Brandschutzschiebetür noch für einige Zyklen von Hand geöffnet werden. Der Schließvorgang nach einer solchen manuellen Öffnung läuft über die Restenergie des Energiespeichers. Insgesamt kann mit diesem Konzept einer Brandschutzschiebetür mit Fluchttürfunktion über einen Türantrieb mit zusätzlichem Energiespeicher eine sicherere Lösung als die bisherige Break-Out-Lösung mit Drehtürflügel im Schiebetürflügel realisiert werden.

Ausführungsbeispiele der Erfindung werden nachfolgend anhand der beigefügten Zeichnung näher erläutert. Darin zeigt:
- Fig. 1: eine schematische Darstellung einer ersten Ausführungsform einer Brandschutzschiebetür mit einzelnen Schiebetürflügeln in Vorderwandmontage;
- Fig. 2: eine vertikale Schnittansicht durch die Brandschutzschiebetür von Fig. 1;
- Fig. 3: eine vertikale Schnittansicht durch eine zweite Ausführungsform der Brandschutzschiebetür mit einem Schiebetürflügel und einem als Festverglasung ausgeführten Seitenteil;
- Fig. 4: eine schematische vordere Ansicht auf die Brandschutzschiebetür gemäß der Ausführungsform von Fig. 3;
- Fig. 5: eine schematische Vorderansicht auf eine weitere Ausführungsform einer Brandschutzschiebetür mit zwei Schiebetürflügeln, Seitenteilen sowie Oberlichtern;
- Fig. 6: eine schematische Schnittansicht durch die Brandschutzschiebetür von Fig. 6;
- Fig. 7: eine Vertikalschnittdarstellung durch eine Brandschutzschiebetür in Vorderwandmontage wie beispielsweise der Brandschutzschiebetür gemäß Fig. 1;
- Fig. 8: einen Vertikalschnitt durch eine Brandschutzschiebetür mit Seitenteilen und Oberlicht wie beispielsweise die Brandschutzschiebetür von Fig. 5.

Im Folgenden werden unterschiedliche Ausführungsformen von Brandschutzschiebetüren 10 anhand der hier beigefügten Zeichnungen näher erläutert. Gleiche Bezugszeichen betreffen dabei vergleichbare Elemente der Brandschutzschiebetür; und deren Beschreibung wird nicht wiederholt.

Die Figuren zeigen Ausführungsformen der Brandschutzschiebetür 10 in einflügeliger Ausbildung (Fig. 1, Fig. 2, Fig. 3 und Fig. 4) mit nur einem Schiebetürflügel 12 und eine Ausführungsform mit zwei Schiebetürflügeln 12 und 14 (Fig. 5 und Fig. 6). Weiter ist eine Ausführungsform in Vorderwandmontage (Fig. 1 und Fig. 2) sowie Ausführungsformen mit Montage an Seitenteilen (Fig. 3 bis Fig. 6) dargestellt. Eine Schnittdarstellung durch eine Ausführungsform in Vorderwandmontage ist in Fig. 7 dargestellt, während eine Schnittdarstellung für eine Montage an Oberlichtern, wie sie in Fig. 5 und Fig. 6 dargestellt ist, im Vertikalschnitt in Fig. 8 gezeigt ist.

Der grundsätzliche Aufbau dieser Brandschutzschiebetüren wird im Folgenden anhand des Ausführungsbeispiels der Fig. 1 und 2 näher dargestellt.

Die Brandschutzschiebetür 10 weist den Schiebetürflügel 12 auf, der in einer Schiebetürführung 16 linear in horizontaler Richtung verschiebbar ausgebildet ist. Wie insbesondere aus Fig. 7 entnehmbar, hat die Schiebetürführung 16 eine Laufschiene 18, in der mehrere Wagen 20 geführt sind, an der der Schiebetürflügel 12 aufgehängt ist.

Der Schiebetürflügel 12 weist einen Türflügelrahmen 22 auf, in dem eine Brandschutzscheibe 24 eingesetzt ist.

Im Bereich der Schiebetürführung 16 ist weiter ein Türantrieb 26 ausgebildet, der die Wägen 20 zum Verschieben innerhalb der Laufschiene 18 antreibt. Der Türantrieb 26 weist eine Motoreinrichtung 28, die mit mehreren Motoren 30, 31 redundant ausgelegt ist, eine elektrische Energiespeichereinrichtung 32 in Form eines aufladbaren Akkumulatorpakets mit mehreren redundant ausgelegten Akkumulatoren, eine Steuereinrichtung 34 sowie einen Netzstromanschluss 36 auf. Weiter hat die Brandschutzschiebetür 10 eine Normalbetätigungseinrichtung 38 zum automatischen Betätigen des Türantriebs 26 im Normalbetrieb, eine Brandschutzfunktionseinrichtung 40 zum Einleiten und Durchführen eines Störfallbetriebs und eine Fluchttürfunktionsbetätigungseinrichtung 42.

Die Normalbetätigungseinrichtung 38, die Brandschutzfunktionseinrichtung 40 und die Fluchttürfunktionsbetätigungseinrichtung 42 können zumindest teilweise als Software innerhalb der Steuereinrichtung 34 realisiert sein.

Die Normalbetätigungseinrichtung 38 ist so ausgeführt, dass sie einen Normalbetrieb wie bei den eingangs erwähnten Brandschutzschiebetüren der Hörmann KG durchführt. Die Normalbetätigungseinrichtung 38 entspricht somit dem Bekannten.

Die Steuerungseinrichtung 34 ist als redundante Türsteuerung mit wenigstens zwei Mikroprozessoren, zwei Motoransteuerungen, einer Akkuüberwachungseinrichtung, einer Netzüberwachungseinrichtung sowie redundanten Eingängen für Sensoren und Brandmelder versehen.

Die Brandschutzfunktionseinrichtung 40, die als Software innerhalb der Steuereinrichtung 34 realisiert ist, ist mit einem redundanten Brandmelder 44 und einem redundanten Bewegungsmelder 46 verbunden. Der Brandmelder 44 kann z.B. zwei optische Rauchmelder aufweisen. Der Bewegungsmelder 46 kann z.B. zwei Radarmelder oder einen selbst überwachten Radar aufweisen.

Die Fluchttürfunktionsbetätigungseinrichtung 42 weist wenigstens ein Betätigungselement 48 auf einer Breitseite 50, hier beispielsweise der Innenseite des Schiebetürflügels 12, auf. Das Betätigungselement 48 weist einen Drucktaster 52 und/oder einen Druckknopf 53 an derjenigen Stelle auf, wo eine normale Drehflügeltür einen Türdrücker hätte. Das Betätigungselement 48 ist über eine redundante Leitung 54 mit der Steuereinrichtung 34 verbunden.

Weiter weist die Fluchttürfunktionsbetätigungseinrichtung 40 eine Sperreinrichtung 100 mit einem Temperatursensor 102 auf, die die Fluchttürfunktion ab einer einstellbaren Schalttemperatur - z.B. oberhalb von 150°C - außer Betrieb setzt. Der Schiebetürflügel 12 ist weiter mit einem Griff 56 versehen. Weiter ist an der Brandschutzschiebetür 10 ein Hinweisschild 58 vorgesehen.

Die Normalbetätigungseinrichtung 38 kann noch nicht näher dargestellte Sicherheitssensoren wie z.B. einen Lichtvorhang, eine Lichtschranke usw. aufweisen. Weiter weist die Normalbetätigungseinrichtung 38 nicht näher dargestellte Sensoren zur Erfassung von sich nähernden Personen auf.

Die Brandschutzschiebetür 10 ist insgesamt derart ausgebildet, dass sie in dem in Fig. 1 und Fig. 2 dargestellten geschlossenen Zustand einer einseitigen Brandbeaufschlagung für mindestens 30 Minuten Stand hält.

Weiter ist eine Rauchschutzfunktion dadurch realisiert, dass im Bereich der Schiebetürführung 16 sowie an Aufnahmen 62 für die Aufnahme der Schließkante sowie einer Aufnahme für einen hinteren Profilwinkel an dem in Schließrichtung weisenden vertikalen Profil des Türflügelrahmens 22 entsprechende Dichtungen 70 vorgesehen sind. Auch dies ist grundsätzlich bereits bei der bekannten Brandschutzschiebetür der Hörmann KG verwirklicht.

Im Folgenden wird ein Verfahren zum Betreiben der zuvor beschriebenen Brandschutzschiebetür 10 näher erläutert.

Im Normalbetrieb lässt sich über die Normalbetätigungseinrichtung 38 in für Schiebetüren üblicher Weise die Betriebsart auswählen. Ist beispielsweise die Brandschutzschiebetür für den Durchgangsbetrieb eingestellt, so werden sich annähernde Personen oder Gegenstände über die Sensoren der Normalbetätigungseinrichtung 38 erfasst. Der Türantrieb 26 wird dann durch die Steuereinrichtung 34 derart gesteuert, dass er gespeist durch eine Netzspannungsversorgung über den Netzstromanschluss 36 eine Öffnungsbewegung mit anschließender automatischer Schließung durchführt. Der Türantrieb 26 ist dabei an dem Netzstromanschluss 36 angeschlossen. Die Energiespeichereinrichtung 32 wird so mit Energie geladen.

In den Fällen, dass über den Brandmelder 44 ein Brandfall erfasst wird oder über einen Signalanschluss ein Brandalarm an die Steuereinrichtung 34 gesendet wird oder dass das an den Netzstromanschluss 36 angeschlossene Stromnetz ausfällt, liegt ein Störfall vor. Im Falle eines solchen Störfalles leitet die Brandschutzfunktionseinrichtung 40 einen Störfallbetrieb ein. Der Türantrieb 26 wird in diesem Störfallbetrieb durch die Steuereinrichtung 34 derart angesteuert, dass er von dem Netzstromanschluss 36 getrennt wird und lediglich über die Energiespeichereinrichtung 32 mit Energie versorgt wird. Weiter wird der Schiebetürflügel 12 über den Türantrieb 26, gespeist durch die Energiespeichereinrichtung 32, in die Schließstellung bewegt. Der Schiebetürflügel 12 wird in dieser Schließstellung dann durch eine vorbestimmte Haltekraft des Türantriebs 26 gehalten.

Weiter wird zumindest im Störfallbetrieb die Fluchttürfunktionsbetätigungseinrichtung 42 aktiviert. Vorzugsweise ist die Fluchttürfunktionsbetätigungseinrichtung 42 auch im Normalbetrieb aktiv, um z.B. auch bei geschlossener Tür eine Flucht von Personen zu ermöglichen. Nähert sich nun eine Person dem geschlossenen Schiebetürflügel 12, so wird dies über den redundanten Bewegungsmelder 46 erfasst, und es wird eine einmalige Öffnung und Schließung des Schiebetürflügels 12 mittels Antrieb durch den Türantrieb 26 durchgeführt. Weiter ist das Betätigungselement 48 aktiv, so dass die Person durch Drücken des Drucktasters 52 eine Öffnungsbewegung einleiten kann. Schließlich kann der Schiebetürflügel 12 entgegen der Kraft des Türantriebes 26 durch die Person z.B. durch Angriff an dem Griff 56 aufgeschoben werden.

Auf dem Hinweisschild wird auf diese Funktionen hingewiesen; beispielsweise wird eine Person darauf aufmerksam gemacht, dass sie die Tür manuell aufschieben soll, falls die Tür nicht öffnet.

Die Ausführungsformen gemäß den Figuren 3 und 4 sowie gemäß den Figuren 5 und 6 unterscheiden sich von der zuvor erläuterten Ausführungsform gemäß Fig. 1 lediglich dadurch, dass bei der in den Figuren 3 und 4 gezeigten zweiten Ausführungsform der Brandschutzschiebetür 10 anstelle einer Montage vor einer Wand 72 ein feststehendes Seitenteil 74 mit Brandschutzverglasung 76 vorgesehen ist, und dass bei der in den Figuren 5 und 6 dargestellten zweiten Ausführungsform zwei solcher Seitenteile 74 und die beiden Schiebetürflügel 12 und 14 vorgesehen sind. Weiter ist bei der in Fig. 5 und 6 dargestellten dritten Ausführungsform noch ein Oberlicht 80 mit Brandschutzverglasung 76 vorgesehen. Wie insbesondere in Fig. 8 dargestellt ist, ist dann die Laufschiene 18 der Schiebetürführung 16 an einem unteren Profil 82 des Oberlichts 80 befestigt.

Die sonstigen Elemente sowie die Funktion der Brandschutzschiebetür 10 sind auch bei der zweiten und dritten Ausführungsform entsprechend wie bei der in den Figuren 1 und 2 sowie 7 dargestellten ersten Ausführungsform vorgesehen.

### Bezugszeichenliste:

- 10: Brandschutzschiebetür
- 12: Schiebetürflügel
- 14: Schiebetürflügel
- 16: Schiebetürführung
- 18: Laufschiene
- 20: Wagen
- 22: Türflügelrahmen
- 24: Brandschutzglasscheibe
- 26: Türantrieb
- 28: Motoreinrichtung
- 30: Motor
- 31: Motor
- 32: Energiespeichereinrichtung
- 34: Steuereinrichtung
- 36: Netzstromanschluss
- 38: Normalbetätigungseinrichtung
- 40: Brandschutzfunktionseinrichtung
- 42: Fluchttürfunktionsbetätigungseinrichtung
- 44: Brandmelder
- 46: Bewegungsmelder
- 48: Betätigungselement
- 50: Breitseite
- 52: Drucktaster
- 53: Druckknopf
- 54: Leitung
- 56: Griff
- 58: Hinweisschild
- 62: Aufnahme
- 64: Schließkante
- 66: Aufnahme für Profilwinkel
- 68: Profilwinkel
- 70: Dichtung
- 72: Wand
- 74: Seitenteil
- 76: Brandschutzverglasung
- 80: Oberlicht
- 82: unteres Profil
- 100: Sperreinrichtung
- 102: Temperatursensor

## Patentansprüche

1. Brandschutzschiebetür (10) mit
wenigstens einem Schiebetürflügel (12, 14) in Brandschutzausbildung,
einer Schiebetürführung (16) in Brandschutzausbildung, innerhalb der der Schiebetürflügel (12, 14) zwischen einer Öffnungsstellung und einer Schließstellung in einer im Wesentlichen horizontalen Richtung verschiebbar ist, wobei die Brandschutzschiebetür (10) bei in Schließstellung befindlichem Schiebetürflügel (12, 14) einer einseitigen Brandbeaufschlagung für eine vorbestimmte Zeitdauer Stand hält,
einem an eine Netzstromversorgung anschließbaren Türantrieb (26) zum Antreiben der Türbewegung in Öffnungs- und Schließrichtung,
einer Normalbetätigungseinrichtung (38) zum automatischen Betätigen des Türantriebs (26) im Normalbetrieb,
einer Energiespeichereinrichtung (32) zur Speicherung elektrischer Energie für den Türantrieb (26), um diesen auch im Brandfall oder im Falle eines Netzstromausfalls mit Energie zu versorgen,
einer Brandschutzfunktionseinrichtung (40), die derart ausgebildet ist, dass sie im Brandfall und im Falle eines Netzstromausfalls automatisch einen Störfallbetrieb einleitet, indem der Türantrieb (26) derart gesteuert ist, dass er den Schiebetürflügel (12, 14) in die Schließstellung bewegt und in der Schließstellung hält, **dadurch gekennzeichnet, dass** die Brandschutzschiebetür (10) eine gesondert von Normalbetätigungseinrichtung (38) ausgeführte Fluchttürfunktionsbetätigungseinrichtung (42) aufweist, mittels der eine Person den Türantrieb (26) gesondert von der Normalbetätigungseinrichtung (38) während des Störfallbetriebs betätigen kann, um aus der durch die Brandschutzfunktionseinrichtung (40) initiierten Schließstellung heraus einen Öffnungs- und Schließzyklus des Schiebetürflügels (12, 14) durchzuführen, und wobei
die Brandschutzfunktionseinrichtung (40) die Normalbetätigungseinrichtung (38) zumindest teilweise außer Kraft setzt, um eine unbeabsichtigte Öffnung im Brandfall zu vermeiden.

2. Brandschutzschiebetür (10) nach Anspruch 1,
**dadurch gekennzeichnet,**
**dass** die Fluchttürfunktionsbetätigungseinrichtung (40) wenigstens ein manuell betätigbares Betätigungselement (48) auf wenigstens einer Breitseite (50), vorzugsweise auf beiden Breitseiten, des Schiebetürflügels (12, 14) aufweist.

3. Brandschutzschiebetür (10) nach Anspruch 2,
**dadurch gekennzeichnet,**
**dass** das Betätigungselement (48) einen Drucktaster (52) oder Druckknopf (53) aufweist.

4. Brandschutzschiebetür (10) nach einem der voranstehenden Ansprüche,
**dadurch gekennzeichnet,**
**dass** die Fluchttürfunktionsbetätigungseinrichtung (42) einen selektiv auf sich nähernde Personen ansprechenden Sensor (46) aufweist.

5. Brandschutzschiebetür (10) nach einem der voranstehenden Ansprüche,
**dadurch gekennzeichnet,**
**dass** eine Sperreinrichtung mit einer Temperaturerfassungseinrichtung vorgesehen ist, die derart ausgebildet ist und mit dem Türantrieb (26) verbunden ist, dass im Störfallbetrieb jede Öffnungsbewegung des Türantriebes (26) bei Überschreiten einer Grenztemperatur gesperrt ist.

6. Brandschutzschiebetür (10) nach einem der voranstehenden Ansprüche,
**dadurch gekennzeichnet,**
**dass** die Fluchttürfunktionsbetätigungseinrichtung (42) und die Brandschutzfunktionseinrichtung (40) derart ausgebildet sind, dass Personen mehrere angetriebene Öffnungs- und Schließzyklen einleiten können und danach bei nachlassendem Ladezustand der Energiespeichereinrichtung (32) der Schiebetürflügel (12, 14) noch manuell entgegen der Haltekraft des Türantriebs (26) im Störfallbetrieb aufschieben können und der Schiebetürflügel (12, 14) dann in die Schließstellung zurück angetrieben wird.

7. Brandschutzschiebetür (10) nach einem der voranstehenden Ansprüche,
**dadurch gekennzeichnet,**
**dass** der Türantrieb (16) wenigstens einen im Störfallbetrieb ausschließlich über die Energiespeichereinrichtung (32) mit Energie versorgten Motor (30, 31) aufweist.

8. Brandschutzschiebetür (10) nach einem der voranstehenden Ansprüche, **gekennzeichnet durch** einen Verglasungsrahmen, wobei wenigstens der Brandschutzschiebetürflügel einen Türflügelrahmen (22) und eine in dem Türflügelrahmen (22) gehaltene Brandschutzglasscheibe (24) aufweist.

9. Verfahren zum Betreiben einer Brandschutzschiebetür (10) nach Anspruch 1, die
wenigstens einen Schiebetürflügel (12, 14) hat, der durch einen Türantrieb (26) zwischen einer Schließstellung, in der die Brandschutzschiebetür (10) einer einseitigen Brandbeaufschlagung für eine vorbestimmte Zeitdauer Stand hält, und einer Öffnungsstellung in einer im Wesentlichen horizontalen Richtung verschiebbar angetriebenen ist, mit den Schritten:
automatisches Ansteuern des Türantriebs (26) durch eine
Normalbetätigungseinrichtung (38) zum normalen Öffnen und Schließen des Schiebetürflügels (12, 14) durch den über eine Netzstromversorgung mit Energie versorgten Türantrieb (26) im Normalbetrieb und
Auslösen eines Störfallbetriebs zumindest im Brandfall und bei Netzstromausfall,
wobei der Störfallbetrieb die Schritte
Verbinden des Türantriebs (26) mit einer elektrischen Energiespeichereinrichtung (32) zum Versorgen mit Energie,
Schließen des Schiebetürflügels (12, 14) mittels des Türantriebs (26) und Ausüben einer Haltekraft mittels des Türantriebs (26) auf den Schiebetürflügel (12, 14), um diesen in seiner Schließstellung zu halten, Inbetriebsetzen einer Fluchttürfunktion, so dass eine Person gesondert von der Normalbetätigungseinrichtung (38) manuell einen Öffnungs- und Schließzyklus mittels des Türantriebs (26) einleiten kann, aufweist,
**dadurch gekennzeichnet, dass** der Störfallbetrieb weiter den Schritt Außerkraftsetzen der Normalbetätigungseinrichtung (38), um eine unbeabsichtigte Öffnung im Brandfall zu vermeiden,
aufweist.

10. Verfahren nach Anspruch 9,
**dadurch gekennzeichnet,**
**dass** in der Fluchttürfunktion der Öffnungs- und Schließzyklus durch manuelles Betätigen eines auf wenigstens einer Breitseite (50) befindlichen Betätigungselements (48) eingeleitet wird.

11. Verfahren nach einem der Ansprüche 9 oder 10,
**gekennzeichnet durch**
außer Kraft Setzen der Fluchtürfunktion bei Überschreiten einer vorbestimmten Temperatur.

12. Verfahren nach einem der Ansprüche 9 bis 11,
**dadurch gekennzeichnet,**
**dass** in der Fluchttürfunktion der Ladezustand der Energiespeichereinrichtung (32) erfasst wird und dass unterhalb eines bestimmten Energieinhalts eine angetriebene Öffnung des Schiebetürflügels (12, 14) vermieden, aber ein manuelles Aufschieben entgegen der Haltekraft mit anschließendem Zufahren mittels der Haltekraft zugelassen wird.

13. Verfahren nach einem der Ansprüche 9 bis 12,
**dadurch gekennzeichnet,**
**dass** wenigstens ein Motor (30, 32) des Türantriebs (26) im Störfallbetrieb von der Netzstromversorgung getrennt und ausschließlich über die Energiespeichereinrichtung betrieben wird, um die Fluchttürfunktion durchzuführen.

## Claims

1. Fire-retardant sliding door (10) with
at least one sliding door leaf (12, 14) in fire protection design,
a sliding door guide (16) in fire protection design, within which the sliding door leaf (12, 14) is displaceable in a substantially horizontal direction between an open position and a closed position, wherein the fire-retardant sliding door (10) with the sliding door leaf (12, 14) in the closed position resists a one-sided fire impact for a predetermined period of time,
a door drive (26) connectable to a mains power supply for driving the door movement in the opening and closing direction,
a normal actuation device (38) for automatically actuating the door drive (26) in normal operation,
an energy storage device (32) for storing electrical energy for the door drive (26) in order to supply it with energy even in the event of fire or in the event of a mains power failure,
a fire protection function device (40) which is designed in such a way that in the event of fire and in the event of a mains power failure it automatically initiates an incident operation by controlling the door drive (26) in such a way that it moves the sliding door leaf (12, 14) into the closed position and holds it in the closed position,
**characterized in**
**in that** the fire-retardant sliding door (10) has an escape door function actuation device (42) by means of which a person can actuate the door drive (26) separately from the normal actuation device (38) during incident operation in order to carry out an opening and closing cycle of the sliding door leaf (12, 14) from the closed position initiated by the fire protection function device (40), and wherein the fire protection function device (40) at least partially overrides the normal actuation device (38) to prevent unintentional opening in case of fire.

2. Fire-retardant sliding door (10) according to claim 1,
**characterized in that**
the escape door function actuation device (40) at least comprises a manually operable actuating element (48) on at least one broad side (50), preferably on both broad sides, of the sliding door leaf (12, 14).

3. Fire-retardant sliding door (10) according to claim 2,
**characterized in that**
the actuating element (48) comprises a key switch (52) or push button (53).

4. Fire-retardant sliding door (10) according to any of the preceding claims,
**characterized in that**
the escape door function actuation device (42) has a sensor (46) that selectively responds to approaching persons.

5. Fire-retardant sliding door (10) according to any of the preceding claims,
**characterized in that**
a blocking device with a temperature detection device is provided, which is designed and connected to the door drive (26) in such a way that during incident operation any opening movement of the door drive (26) is blocked if a limit temperature is exceeded.

6. Fire-retardant sliding door (10) according to any of the preceding claims,
**characterized in that**
the escape door function actuation device (42) and the fire protection function device (40) are designed in such a way that persons can initiate several driven opening and closing cycles and thereafter, when the state of charge of the energy storage device (32) decreases, can still manually open the sliding door leaf (12, 14) against the holding force of the door drive (26) during incident operation, and the sliding door leaf (12, 14) can then be driven back into the closing position.

7. Fire-retardant sliding door (10) according to any of the preceding claims,
**characterized in that**
the door drive (16) has at least one motor (30, 31) which is supplied with energy exclusively via the energy storage device (32) during incident operation.

8. Fire-retardant sliding door (10) according to any of the preceding claims,
**characterized by**
a glazing frame, at least the fire-retardant sliding door leaf having a door leaf frame (22) and a fire glass pane (24) retained in the door leaf frame (22).

9. Method for operating a fire-retardant sliding door (10) according to claim 1, which has at least one sliding door leaf (12, 14) which is driven by a door drive (26) so as to be displaceable in a substantially horizontal direction between a closed position, in which the fire-retardant sliding door (10) resists a one-sided fire impact for a predetermined period of time, and an open position, the method comprising the steps:
automatic control of the door drive (26) by a normal actuation device (38) for normal opening and closing of the sliding door leaf (12, 14) by the door drive (26) supplied with energy via a mains power supply in normal operation, and triggering an incident operation at least in the event of fire and in the event of a mains power failure, the incident operation comprising the steps:
connecting the door drive (26) to an electrical energy storage device (32) for supplying energy,
closing the sliding door leaf (12, 14) by means of the door drive (26), and exerting a holding force on the sliding door leaf (12, 14) by means of the door drive (26) to hold the sliding door leaf in its closed position,
activating an escape door function so that a person can manually initiate an opening and closing cycle by means of the door drive (26) separately from the normal actuation device (38),
**characterized in that** the incident operation further comprises the step of disabling the normal actuation device (38) to prevent inadvertent opening in the event of fire.

10. Method according to claim 9,
**characterized in that**,
in the escape door function, the opening and closing cycle is initiated by manually actuating an actuating element (48) situated on at least one broad side (50).

11. Method according to any of claims 9 or 10,
**characterized by**
disabling the escape door function if a predetermined temperature is exceeded.

12. Method according to any of claims 9 to 11,
**characterized in that**,
in the escape door function, the state of charge of the energy storage device (32) is detected and **in that** below a certain energy content a driven opening of the sliding door leaf (12, 14) is avoided, but a manual sliding movement to open the door leaf against the holding force with subsequent closing by means of the holding force is permitted.

13. Method according to any one of claims 9 to 12,
**characterized in**
**in that** at least one motor (30, 32) of the door drive (26) is disconnected from the mains power supply during incident operation and is operated exclusively via the energy storage device in order to perform the escape door function.

## Revendications

1. Porte coulissante anti-feu (10) avec
au moins un vantail de porte coulissante (12, 14) dans la configuration de la protection contre les incendies,
un guide de porte coulissante (16) dans la configuration de la protection contre les incendies, à l'intérieur duquel le vantail de porte coulissante (12, 14) peut être déplacé dans une direction sensiblement horizontale entre une position ouverte et une position fermée, la porte coulissante anti-feu (10) résistant à un impact de feu sur un côté pendant une période de temps prédéterminée lorsque le vantail de porte coulissante (12, 14) est dans la position fermée,
un entraînement de porte (26) pouvant être connecté à une alimentation électrique de secteur pour entraîner le mouvement de la porte dans la direction d'ouverture et de fermeture,
un dispositif d'actionnement normal (38) pour actionner automatiquement l'entraînement de porte (26) en fonctionnement normal,
un dispositif de stockage d'énergie (32) pour stocker de l'énergie électrique pour l'entraînement de porte (26) afin de l'alimenter également en énergie en cas de besoin ou en cas de panne du réseau électrique,
un dispositif à fonction de protection contre les incendies (40) qui est conçu de telle sorte qu'en cas d'incendie et en cas de panne de courant, il déclenche automatiquement un fonctionnement d'incident en commandant l'entraînement de porte (26) de telle sorte qu'il déplace le vantail de porte coulissante (12, 14) dans la position fermée et le maintient dans la position fermée,
**caractérisée en ce que**
la porte coulissante anti-feu (10) présente un dispositif d'actionnement de fonction de porte d'évacuation (42) qui est conçu séparément du dispositif d'actionnement normal (38) et au moyen duquel une personne peut actionner l'entraînement de porte (26) séparément du dispositif d'actionnement normal (38) pendant le fonctionnement d'incident afin d'effectuer un cycle d'ouverture et de fermeture du vantail de porte coulissante (12, 14) à partir de la position fermée initiée par le dispositif à fonction de protection contre les incendies (40), et dans lequel
le dispositif à fonction de protection contre les incendies (40) met le dispositif d'actionnement normal (38) hors fonctionnement au moins partiellement afin d'empêcher une ouverture involontaire en cas d'incendie.

2. Porte coulissante anti-feu (10) selon la revendication 1,
**caractérisée en ce que**
le dispositif à fonction de protection contre les incendies (40) présente au moins un élément d'actionnement actionnable manuellement (48) sur au moins un côté large (50), de préférence sur les deux côtés larges, du vantail de porte coulissante (12, 14).

3. Porte coulissante anti-feu (10) selon la revendication 2,
**caractérisée en ce que**
l'élément d'actionnement (48) comporte un bouton-poussoir (52) ou un bouton-pression (53).

4. Porte coulissante anti-feu (10) selon l'une quelconque des revendications précédentes,
**caractérisée en ce que**
le dispositif d'actionnement de fonction de porte d'évacuation (42) comprend un capteur (46) réagissant sélectivement à l'approche de personnes.

5. Porte coulissante anti-feu (10) selon l'une quelconque des revendications précédentes,
**caractérisée en ce**
**qu'**il est prévu un dispositif de blocage avec un dispositif de détection de température, qui est conçu et relié à l'entraînement de porte (26) de telle sorte que, en cas de fonctionnement d'incident, tout mouvement d'ouverture de l'entraînement de porte (26) est bloqué lorsqu'une température limite est dépassée.

6. Porte coulissante anti-feu (10) selon l'une quelconque des revendications précédentes,
**caractérisée en ce que**
le dispositif d'actionnement de fonction de porte d'évacuation (42) et le dispositif à fonction de protection contre les incendies (40) sont conçus de telle sorte que des personnes peuvent déclencher plusieurs cycles d'ouverture et de fermeture entraînés et qu'ensuite, lorsque l'état de charge du dispositif de stockage d'énergie (32) diminue, le vantail de porte coulissante (12, 14) peut encore être poussé manuellement en position ouverte contre la force de retenue de l'entraînement de porte (26) en cas d'incident, et le vantail de porte coulissante (12, 14) est ensuite ramené en position fermée.

7. Porte coulissante anti-feu (10) selon l'une quelconque des revendications précédentes,
**caractérisée en ce que**
l'entraînement de porte (16) présente au moins un moteur (30, 31) qui est alimenté en énergie exclusivement par l'intermédiaire de l'accumulateur d'énergie (32) en cas d'incident.

8. Porte coulissante anti-feu (10) selon l'une quelconque des revendications précédentes,
**caractérisée par** un cadre de vitrage, au moins le vantail de la porte coulissante anti-feu comprenant un cadre de vantail de porte (22) et une vitre coupe-feu (24) maintenue dans le cadre de vantail de porte (22).

9. Procédé de fonctionnement d'une porte coulissante anti-feu (10) selon la revendication 1, qui présente au moins un vantail de porte coulissante (12, 14) qui est entraîné en déplacement par un entraînement de porte (26) entre une position fermée, dans laquelle la porte coulissante anti-feu (10) résiste à un impact d'incendie sur un côté pendant une durée prédéterminée, et une position ouverte dans une direction sensiblement horizontale, comprenant les étapes suivantes:
commande automatique de l'entraînement de porte (26) par un dispositif d'actionnement normal (38) pour l'ouverture et la fermeture normales du vantail de porte coulissante (12, 14) par l'entraînement de porte (26) alimenté en énergie par une alimentation secteur en fonctionnement normal, et
déclencher un fonctionnement d'incident au moins dans le cas d'un incendie et dans le cas d'une panne de courant, le fonctionnement d'incident comportant les étapes suivantes:
connexion de l'entraînement de porte (26) à un dispositif de stockage d'énergie électrique (32) pour fournir de l'énergie,
fermer le vantail de porte coulissante (12, 14) au moyen de l'entraînement de porte (26) et
exercer une force de retenue au moyen de l'entraînement de porte (26) sur le vantail de porte coulissante (12, 14) afin de le maintenir dans sa position fermée,
l'actionnement d'une fonction de porte d'évacuation de sorte qu'une personne puisse déclencher manuellement un cycle d'ouverture et de fermeture au moyen de l'entraînement de porte (26) séparément du
dispositif d'actionnement normal (38),
**caractérisé en ce que** le fonctionnement d'incident comprend en outre l'étape consistant à désactiver le dispositif d'actionnement normal (38) pour empêcher une ouverture accidentelle dans le cas d'un incendie.

10. Procédé selon la revendication 9,
**caractérisé en ce que**,
dans la fonction de porte d'évacuation, le cycle d'ouverture et de fermeture est initié par l'actionnement manuel d'un élément d'actionnement (48) situé sur au moins un grand côté (50).

11. Procédé selon l'une quelconque des revendications 9 ou 10,
**caractérisé par**
la désactivation de la fonction de porte d'évacuation lorsqu'une température prédéterminée est dépassée.

12. Procédé selon l'une quelconque des revendications 9 à 11,
**caractérisé en ce que**,
dans la fonction de porte d'évacuation, l'état de charge du dispositif de stockage d'énergie (32) est détecté et **en ce qu'**une ouverture entraînée du vantail de porte coulissante (12, 14) est évitée en dessous d'un certain contenu énergétique, mais une ouverture coulissante manuelle contre la force de maintien avec fermeture ultérieure au moyen de la force de maintien est autorisée.

13. Procédé selon l'une quelconque des revendications 9 à 12,
caractérisé en
en ce qu'au moins un moteur (30, 32) de l'entraînement de porte (26) est déconnecté de l'alimentation en courant du réseau pendant le fonctionnement d'incident et est actionné exclusivement par l'accumulateur d'énergie afin d'assurer la fonction de porte d'évacuation.
